# FASCICULE DE BREVET EUROPEEN

(11) **EP 0 018 277 B1**
(45) Date de publication et mention de la délivrance du brevet: **13.04.1983**
(21) Numéro de dépôt: 80400494.3
(22) Date de dépôt: 14.04.1980
(51) Int. Cl.: B67D 5/08

(54) **Dispositif permettant l'enregistrement des volumes de liquide remis en cuve après contrôle de débit**
Einrichtung, die das Registrieren von Flüssigkeitsvolumen erlaubt, welche nach Strömungskontrolle in einen Behälter zurückgeführt werden
Device permitting the registration of volumes of liquid put back in a reservoir after flow control

(30) Priorité: 20.04.1979 FR 7910131
(43) Date de publication de la demande: 29.10.1980
(73) Titulaire: Coquerel, Michel, F-14113 Villerville (FR)
(72) Inventeur: Coquerel, Michel, F-14113 Villerville (FR)
(74) Mandataire: Madeuf, Claude Alexandre Jean

## Description

Les dispositifs permettant le débit de certains liquides au public soumis à la précision commerciale doivent faire l'objet fré- quemment de contrôle volumétrique pour s'assurer de leur rigoureuse exactitude, ceci est particulièrement important pour les pompes dites distributeurs d'essence, quel qu'en soit le débit. C'est ainsi que le gérant au responsable de stations-service est amené, au moins une fois par semaine, à contrôler chaque pompe en remplissant une jauge étalon, poinçonnée par le Service des Instruments de Mesure (S.I.M.) et représentée par un récipient appelé jauge S.I.M., récipient ayant sensiblement la forme d'un bidon cylindrique surmonté d'un long col central, comportant sur une de ses génératrices une fenêtre graduée en millièmes + -5%, fermée par une glace munie d'une réglette de visée, ce long col se terminant par une partie en entonnoir; ainsi on peut aisément et rapidement vérifier que les pompes de distribution de carburant sont fidèles et distribuent bien les volumes à l'exactitude imposée par la réglementation du service des instruments de mesure.

Après le remplissage de cette jauge étalon, et chaque opération de même nature, le responsable doit vider dans le réservoir de stockage le carburant ainsi récupéré. Il doit parallélement consigner sur ses livres comptables ses diverses remises en cuve de carburant.

La vidange du carburant récupéré s'effectue jusqu'à ce jour le plus généralement par le dépotage de jauges étalon dans la tuyauterie de remplissage sans qu'un quelconque contrôle d'enregistrement des volumes de carburant remis en cuve puisse être consigné.

La présente invention concerne un dispositif constitué d'un compteur volumétrique à précision ordinaire, ou de précision commerciale, muni d'un système de flotteur, pour éviter qu'une simple poussée d'air provoque un débit fictif du compteur, également d'un volet dit clapet anti-retour, afin d'éviter, lors du remplissage des réservoirs de stockage, qu'une faible dépression ne provoque une amorce de décomptage dudit compteur.

Ainsi, après chaque contrôle de débit des pompes, le responsable devra, à partir de ce dispositif, impérativement procéder à la vidange des jauges étalon dans le, ou les, réservoirs de carburant, de telle sorte que les volumes réintroduits soient imputés et correspondent aux volumes consignés sur les registres comptables.

Le même processus d'enregistrement des volumes de liquides ou carburants remis en cuve sera également infaillible lors de l'intervention des sociétés de service en ce qui concerne les réparations de distributeurs de liquide et alors de leur vérification périodique.

Dans l'un ou l'autre de ces cas, les carburants récupérés ne pourront plus être détournés de leur réintroduction dans leur stockage respectif, alors qu'en l'absence de cette possibilité d'enregistrement rien n'empêche que ces liquides soient directement déversés dans des réservoirs de véhicules ou vendus hors circuit commercial légal pouvant par la suite être exploités par la station-service comme une perte de produit.

Les compagnies pétrolières, comme les prestataires de service assurant l'entretien des appareils distributeurs, sont de plus en plus soumis à des revendications, notamment de pertes de carburant, et se trouvent dans bien des cas, en particulier depuis les hausses du prix du carburant, les victimes solidaires de manoeuvre, sur des pertes de produit qui n'ont pas de réelle cause technique, mais qui, en l'absence d'un contrôle d'enregistrement des liquides remis en cuve, entraînent des charges financières considérables pour rechercher les causes techniques pouvant expliquer lesdites pertes, et des risques de pollution qu'elles pourraient provoquer.

Dans ces cas de plus en plus fréquents, et sans possibilité de dissuasion par un contrôle efficace, les compagnies pétrolières et les sociétés de service redoutent, avec l'augmentation permanente des prix du carburant, une croissance dangereuse des déclarations de pertes de carburant, sans pouvoir en apprécier les causes, bien que pour chacune d'entre elles sera mise en oeuvre toute une opération de contrôle de l'étanchéité du ou des réservoirs de stockage et du réseau de canalisation, pour le plus souvent se terminer par des livraisons sous contrôle absolu, nécessitant avant le remplissage un jaugeage contradictoire entre un responsable de la compagnie pétrolière, un responsable de la société de service et l'exploitant. Après remplissage du ou des réservoirs, les orifices de remplissage seront cadenassés, parallèlement les index des totalisateurs litres, des distributeurs concernés, seront relevés et consignés. La distribution reprenant son cours normal, dans la limite du désamorçage du ou des distributeurs, à ce moment là une nouvelle intervention des divers responsables sera nécessaire pour relever à nouveau les index des totalisateurs litres, du ou des distributeurs, et comparer les volumes débités par rapport au volume de carburant livré sous contrôle, le plus souvent la partie en présence ne pouvant constater que les volumes de carburant distribués correspondent correctement au volume livré, sans pouvoir expliquer les pertes déclarées.

La présente invention remédie à ces inconvénients en créant un dispositif qui permet aux différentes parties, compagnies pétrolières, prestataires de service responsables de l'entretien des appareils de distribution et responsables de l'exploitation des stations-service de considérer que toute déclaration de perte de carburant ne peut avoir pour cause qu'un incident technique décelable par toutes les parties.

Conformément à l'invention, le circuit permettant le retour au réservoir du contenu des jauges étalon est constitué par un tube vertical aboutissant à une chambre dont le fond comporte un siège recevant un flotteur de forme appropriée, qui est placé à l'intérieur d'une crépine également verticale, le siège sur lequel repose le flotteur étant prolongé, à sa partie inférieure, par une canalisation aboutissant à un compteur volumétrique fonctionnant sous faible pression, compteur dont la sortie est branchée sur la cuve considérée par l'intermédiaire d'un clapet anti-retour, ou d'un volet incorporé formant clapet-retour.

Suivant une autre caractéristique de l'invention, la pièce contenant le flotteur, de forme sphérique, affecte une forme sensiblement en Y, l'une des branches étant reliée directement au conduit par lequel arrive le liquide versé depuis la jauge étalon tandis que l'autre branche inclinée sert de chambre de déplacement au flotteur sphérique, cette chambre de déplacement étant délimitée, dans la branche venant du conduit de déversement, par un déflecteur semi- circulaire.

Suivant une autre particularité de l'invention, le flotteur a une forme oblongue et est donc enfermé dans une crépine de forme correspondante, l'ensemble ainsi constitué étant placé dans un conduit débouchant à l'entrée du compteur dont la sortie est raccordée à la canalisation de retour vers la cuve par l'intermédiaire d'un clapet de non-retour, ou volet incorporé formant clapet anti-retour.

Diverses autres caractéristiques de l'invention ressortent d'ailleurs de la description détaillée qui suit.

Des formes de réalisation de l'objet de l'invention sont représentées, à titre d'exemples, aux dessins annexés.
La fig. 1 est une vue en élévation, partie en coupe, du dispositif de l'invention.
La fig. 2 est une élévation en coupe d'une variante d'un des éléments de la fig. 1.
La fig. 3 est une vue en perspective d'une variante de réalisation du dispositif de l'invention.
La fig. 3a est une coupe-élévation, à plus grande échelle, d'un des éléments du dispositif.
Les fig. 4 et 5 sont des vues en perspective de variantes de montage du dispositif.

A la fig. 1, on a représenté une cuve 1 dont on ne voit que la partie supérieure sensiblement dans la zone du trou d'homme 2 fermée par le couvercle 3. Cette dernière porte, à sa partie supérieure comme cela est classique, un tube vertical 4 dans lequel est placée une jauge permettant de mesurer la quantité de liquide restant dans le réservoir 1. Sur l'un des côtés du tube 4 est monté horizontalement un manchon de raccordement 6, aboutissant à un compteur 7 fonctionnant sous basse pression, c'est-à-dire par exemple entre 20 et 100 millibars. 8 désigne le coffret contenant le dispositif indicateur du compteur 7. L'entrée du compteur est raccordée par un coude 9 à une pièce cylindrique 10 contenant intérieurement une chambre 11. Cette chambre 11 est délimitée, à sa partie inférieure, par un siège circulaire 12 sur lequel repose un flotteur sphérique 13 formant clapet, placé à l'intérieur d'une crépine 14 portant sur son dessus un déflecteur 15. La crépine 14, comme on peut le voir à la fig. 1, est placée au centre de la chambre 11 qui est prolongée, à sa partie supérieure, par un tube 16 pouvant être fermé par un bouchon non représenté et qui peut également recevoir un entonnoir spécial 17 destiné à faciliter le versement du liquid contenu dans une jauge étalon, lorsque celle-ci a été remplie à partir d'une pompe volumétrique de distribution, comme cela a été expliqué ci- dessus.

Du fait de la crépine 14, le liquide arrive sous faible pression dans la chambre 11, soulève le flotteur sphérique 13 de son siège 12, aboutit au compteur 7 qui tourne et tombe par le manchon de raccordement 6 dans le tube vertical 4 monté sur le sommet de la cuve 1. La présence du flotteur sphérique 13 empêche l'utilisation d'air comprimé pour l'entraînement en rotation du compteur 7 car, même si l'on applique une pression d'air dans le tube 16, celle-ci a pour effet d'appliquer plus fortement le flotteur sphérique 13 sur son siège 12. On peut ainsi éviter toute manipulation malhonnête du compteur 7. Le volet anti-retour 18 évite également le fonc- tionnemant abusif de la pompe 7.

Dans le cas de la fig. 2, la pièce cylindrique 10 est remplacée par une pièce 20 en forme de Y, la branche verticale 20a aboutissant au tube 16 tandis que la branche inclinée 20b est prolongée dans la branche 20a par un tamis semi- circulaire ou déflecteur 21 qui sert au guidage du flotteur sphérique 13 reposant sur son siège 12.

Le fonctionnement de cette variante est identique à celui décrit à la fig. 1.

A la fig. 3, le plateau de trou d'homme 30 du réservoir porte, à sa partie supérieure, une canalisation d'aération 31, un évent 32, une canalisation de remplissage 33, une canalisation 34 pour le branchement de la jauge sur laquelle est fixé un raccord coudé 35. Le dispositif permettant le retour du liquide au réservoir est constitué par un tube vertical 36 (voir fig. 3a) reposant sur une pièce cylindrique 37 percée en son centre d'un canal orthogonal 38, 38a. Juste audessus du canal 38 est prévu un siège de soupape 39 sur lequel repose le flotteur oblong 40 placé à l'intérieur de la crépine 41 dont le chapeau 42 est percé d'un trou 43 tandis que la base de la crépine est ouverte par des trous 44. Le canal 38a reçoit le raccord permettant la fixation du compteur 45 qui est relié par un raccord complémentaire à un clapet anti-retour 46 monté sur la raccord 35 de la canalisation 34 utilisée pour la jauge.

yy montage très iimiiit assure l'inviolabilité du dispositif car même légère dépression pouvant se produire lors du remplissage du réservoir ne permet pas de faire décompter le compteur 45, ce qui évite toutes fraudes.

A la fig. 4, le même dispositif, qui n'est donc pas décrit, est monté par l'intermédiaire d'un raccord 50 sur la canalisation de remplissage 33.

Finalement, à la fig. 5, le même dispositif est monté par un raccord 55 sur une canalisation spéciale 56 solidaire du plateau 30 couvrant le trou d'homme du réservoir considéré. Dans le cas de la fig. 5, 60 désigne la canalisation d'aspiration du liquide aboutissant à la pompe distributrice 61.

Les compteurs utilisés peuvent être du type à précision ordinaire ou du type à précision commerciale. Quels que soient les volumes réintroduits, les jauges étalon pouvant contenir 20, 50, 100, 200, 500 et même 1 000 litres et plus, le fonctionnement du dispositif est parfaitement sûr, sans risque de faire décompter le compteur aussi bien en amont qu'en aval.

## Revendications

1. Dispositif permettant l'enregistrement de volumes de liquides remis en cuve, caractérisé en ce que le circuit permettant le retour au réservoir (1) du contenu des jauges étalon est constitué par un tube vertical (16, 20a, 36) aboutissant à une chambre (11, 20b) dont le fond comporte un siège (12, 39) recevant un flotteur de forme appropriée (13, 40) avec une crépine (14, 41) ou un tamis (21) emprisonnant le flotteur et placé de manière à limiter la pression du liquide, le siège sur lequel repose le flotteur étant prolongé à sa partie inférieure par une canalisation (9, 38) aboutissant à un compteur (7, 8, 45) fonctionnant sous faible pression, compteur dont la sortie (6) est branchée sur la cuve considérée par l'intermédiaire d'un clapet anti-retour (18, 46).

2. Dispositif suivant la revendication 1, caractérisé en ce que la pièce contenant le flotteur sphérique affecte une forme sensiblement en Y, l'une (20a) des branches étant reliée directement au conduit (20) par lequel arrive le liquide versé depuis la jauge étalon, tandis que l'autre branche inclinée (20b) sert de chambre de déplacement au flotteur sphérique, cette chambre de déplacement étant délimitée, dans la branche venant du conduit de déversement, par un tamis semi-cylindrique (21).

3. Dispositif suivant la revendication 1, caractérisé en ce que le flotteur (13, 40) présente une forme sphérique ou oblongue, et est donc enfermé dans une crépine déflectrice (14, 41) de forme cylindrique, l'ensemble ainsi constitué étant placé dans un conduit (9, 38) débouchant à l'entrée du compteur dont la sortie est raccordée, à la canalisation de retour vers la cuve, par l'intermédiaire d'un clapet de non-retour, ou volet incorporé formant clapet anti-retour (18, 46).

## Patentansprüche

1. Einrichtung, die das Registrieren von Flüssigkeitsvolumen erlaubt, welche in einen Behälter zurückgeführt werden, dadurch gekennzeichnet, daß der Strömungskreis, welcher die Rückführung des Inhalts des geeichten Meßkopfes zum Reservoir (1) gestattet, durch ein vertikales Rohr (16, 20a, 36) gebildet wird, das zu einer Kammer (11, 20b) führt, deren Boden einen Sitz (12) aufweist, der einen Schwimmer (13, 40) geeigneter Formgebung aufnimmt, mit einem den Schwimmer gefangen haltenden, in der Art zum Begrenzen des Flüssigkeitsdrucks angeordneten Filtereinsatz (14, 41) oder Glied (21), wobei der Sitz, auf welchem der Schwimmer ruht, in seinem unteren Abschnitt durch einen Kanal (9, 38) verlängert wird, der zu einem Zähler (7, 8, 45) führt, welcher unter geringem Druck arbeitet und dessen Ausgang (6) mit dem infrage stehenden Behälter unter Zwischenschaltung eines Rückschlagventils (18, 46) verbunden ist.

2. Einrichtung nach Anspruch 1, dadurch gekennzeichnet, daß das Teil, welches den kugelförmigen Schwimmer aufnimmt, im wesentlichen die Gestalt eines Y aufweist, wobei einer (20a) der Schenkel unmittelbar mit der Leitung (20) verbunden ist, über welche die vom geeichten Meßkopf wegströmende Flüssigkeit ankommt, während der andere geneigte Schenkel (20b) dem kugelförmigen Schwimmer als Verdrängungskammer dient, die in dem von der Abflußleitung kommenden Schenkel durch ein halbzylindrisches Glied (21) begrenzt wird.

3. Einrichtung nach Anspruch 1, dadurch gekennzeichnet, daß der Schwimmer (13, 40) eine kugelförmige oder längliche Form aufweist, und daher in einen Ablenk-Filtereinsatz (14, 41) zylindrischer Form eingeschlossen ist, wobei die auf diese Weise gebildete Anordnung in einer Leitung (9, 38) liegt, die in den Eingang des Zählers mündet, dessen Ausgang mit dem Rücklaufkanal zum Behälter unter Zwischenschaltung eines Rückschlagventils oder einer eingebauten, ein Rückschlagventil (18, 46) bildenden Klappe verbunden ist.

## Claims

1. A device permitting the registration of volumes of liquid put back into a storage tank, characterised in that the circuit which enables the contents of the standard measuring gauge to be returned to the storage tank (1) is formed by a vertical tube (16, 20a, 36) which opens into a chamber (11, 20b) the base of which comprises a seat (12, 39) which takes an appropriately-shaped float (13, 40) with a strainer (14, 41) or screen (21) which traps the float and is placed so as to limit the pressure of the liquid, the seat on which the float rests being extended at the bottom by ducting (9, 38) which terminates at a counter (7, 8, 45) which functions under slight pressure, this counter having its outlet (6) attached to the storage tank in question via a non-return valve (18, 46).

2. A device according to Claim 1, characterised in that the part containing the spherical float is substantially in the shape of a Y having one (20a) of its branches connected directly to the duct (20) via which the liquid poured out of the standard measuring gauge arrives, while the other inclined branch (20b) acts as a displacement chamber for the spherical float, this displacement chamber being bounded by a semi-cylindrical strainer (21) in the branch coming from the emptying duct.

3. A device according to Claim 1, characterised in that the float (13, 40) has a spherical or oblong shape, and is then enclosed in a cylindrical deflecting strainer (14, 41), the unit thus formed being placed in a duct (9, 38) which terminates at the inlet to the counter, the outlet from the counter being connected to the ducting returning to the tank via a non-return valve, or an incorporated flap valve forming a non-return valve (18, 46).
